# FASCICULE DE BREVET EUROPEEN

(11) **EP 0 099 310 B1**
(45) Date de publication et mention de la délivrance du brevet: **27.08.1986**
(21) Numéro de dépôt: 83420114.7
(22) Date de dépôt: 05.07.1983
(51) Int. Cl.: E03D 9/02

(54) **Dispositif pour la distribution d'un produit dans un réservoir d'une chasse d'eau de W.C.**
Vorrichtung zum Verteilen eines Produkts in einem Spülkasten einer Toilette
Device for the distribution of a product in the flushing tank of a toilet

(30) Priorité: 05.07.1982 FR 8212037
(43) Date de publication de la demande: 25.01.1984
(73) Titulaire: LESIEUR COTELLE & ASSOCIES S.A. Société dite, Boulogne Billancourt Hauts de Seine (FR)
(72) Inventeur: Dubois, Jean, Montmorency Val-D'Oise (FR); Lacroix, Alain, Jouy-en Josas Yvelines (FR); Forestier, Lucienne, Paris 14ème Seine (FR); Steiner, Jean-Pierre, Versailles Yvelines (FR)
(74) Mandataire: Maureau, Philippe

## Description

La présente invention a pour objet un dispositif pour la distribution d'un produit dans un réservoir d'une chasse-d'eau de WC. Les toilettes sont des installations pour lesquelles il est souhaitable de disposer de moyens de nettoyage évitant au maximum les interventions manuelles.

Parmi les procédés automatiques envisageables, celui qui présente le plus d'avantages consiste à placer dans le réservoir de la chasse- d'eau des produits désinfectants, détergents, désodorisants, colorants, etc...

Pour réduire les interventions manuelles, il convient que la distribution des produits se fasse d'une manière automatique, que les remplacements des charges soient le plus espacés possible, et également rapides et faciles. Pour cela, il est souhaitable de disposer d'une charge contenue dans un récipient jetable, facile à fabriquer et réalisé en un matériau bon marché.

Une première solution consiste à réaliser la dissolution d'un produit solide dans la totalité du volume du réservoir de la chasse d'eau. Un tel agencement n'est cependant pas très satisfaisant, du fait que le produit se dissout relativement facilement et que sa concentration dans le volume d'eau résiduel de la cuvette des WC est insuffisante. Il est donc intéressant de disposer d'un dispositif assurant le déversement du produit de nettoyage uniquement dans les derniers litres d'eau évacués du réservoir de la chasse, c'est-à-dire dans le volume d'eau demeurant dans la cuvette.

Pour obtenir un tel résultat, il est connu (voir US-A 4307474) de mettre en oeuvre un dispositif de siphonage dont la réalisation matérielle se traduit par un orifice ou un conduit de sortie de la solution situé à la base du récipient.

Cet orifice ou conduit ne doit, bien entendu, pas être bouché, si bien qu'il n'est pas possible avec de tels dispositifs d'effectuer le remplissage de la charge en y coulant directement un produit à l'état liquide ou pâteux. La charge doit donc être introduite sous la forme d'une pastille, d'une charge unitaire emballée, ou de toute autre forme solide.

Or, les charges nettoyantes, colorantes et parfumantes, n'existent pas toutes prêtes et doivent être réalisées par le fabricant du dispositif de nettoyage, au moyen d'une opération préalable de formage appropriée comme le coulage dans un moule, le boudinage, l'extrusion, etc....

La présente invention vise à remédier à ces inconvénients. A cet effet, dans le dispositif qu'elle concerne, comprenant un boîtier de forme générale parallélépipèdique destiné à être placé verticalement dans le réservoir de la chasse-d'eau, et dont la longueur est disposée dans le sens de la hauteur de celui-ci, et constitué par un fond en creux et un couvercle, le fond en creux comprend au moins deux alvéoles dont la première s'étend sur toute la longueur du boîtier et communique avec l'extérieur par des ouvertures débouchant à ou près de ses deux extrémités haute et basse, et dont la seconde s'étendant sur une partie de la longueur du boîtier à partir de l'extrémité haute de celui-ci comprend un cloison interne présentant un passage à au moins une de ses extrémités et délimitant une partie plus profonde destinée à contenir le produit actif qui peut être introduit par simple coulage à une température supérieure à son point de durcissement, et une partie moins profonde qui communique, à proximité de son extrémité inférieure, avec la première alvéole, les ouvertures de mise en communication des deux alvéoles entre elles étant constituées par des évidements débouchant dans les parois délimitant les alvéoles considérées, et les ouvertures de mise en communication de la première alvéole avec l'extérieur étant constituées par des évidements débouchant dans les parois délimitant les alvéoles considérées ou par des orifices prévus dans le couvercle.

La cloison séparant en deux parties l'alvéole contenant le produit actif, et la différence de profondeur entre ces deux parties, permet de couler un produit liquide dans la partie la plus profonde, sans que celui-ci puisse venir obturer les ouvertures de communication entre la partie la moins profonde et la première alvéole. En outre, la cloison assure, lors du remplissage et du vidage de l'alvéole contenant le produit actif, une bonne circulation d'eau améliorant la dissolution du produit.

Ce dispositif est de conception simple puisque le fond alvéolé peut être facilement obtenu par thermoformage, et que l'alvéole destinée à contenir le produit désinfectant, détergent ou désodorisant, peut être remplie par coulage de produit liquide ou pâteux, qui durcit in-situ, sans nécessiter le passage par un pastillage ou la réalisation d'un pain solide. Après durcissement de la matière active, le boîtier est fermé par mise en place du couvercle qui est fixé par exemple par collage ou soudure (thermique, haute fréquence, ultra-sons, etc...). Cela n'exclut pas l'utilisation d'un produit préformé qu'il suffit alors de mettre en place lors du remplissage.

D'un point de vue pratique, lors du remplissage du réservoir de chasse-d'eau, la première alvéole se remplit complètement d'eau, l'air qu'elle contient initialement pouvant s'échapper par le ou les orifices débouchant dans sa partie supérieure.

La seconde alvéole contenant le produit actif ne se remplit que partiellement du fait de l'absence de possibilité d'échappement d'air à sa partie supérieure. Lorsque le réservoir est rempli, il se produit une dissolution lente de la matière active, produisant une solution concentrée dans la seconde alvéole.

Lors de la vidange de la chasse-d'eau, ce n'est que lorsque le niveau atteint celui de l'orifice de communication entre les première et deuxième alvéoles que la solution concentrée en produit actif passe dans la première alvéole, où est réalisée une certaine homogénéisation de celle-ci et d'où elle est évacuée en fin de vidange du réservoir de la chasse d'eau.

La position du boîtier dans l'eau du réservoir est indifférente et il peut donc être placé à une hauteur quelconque sans que l'utilisateur ait aucunement besoin de repérer sa position. Le système d'attache ou de fixation de ce boîtier peut être quelconque; avantageusement, ce système peut être constitué par une languette solidaire du couvercle du boîtier.

La masse active ne se dissout que dans sa partie immergée, et descend lentement vers le fond de l'alvéole considérée, au fur et à mesure de son érosion, par dissolution.

Afin d'éviter que la masse active descende jusqu'au fond de cette alvéole, il est possible d'équiper celle-ci de plots ou d'une marche servant de support au produit à dissoudre.

Il a été découvert que, pour que ce boîtier fonctionne dans de bonnes conditions, il était avantageux de respecter des paramètres très précis.

C'est ainsi que la distance entre le fond de l'alvéole contenant la masse active, et l'orifice le plus bas de mise en communication de celle-ci avec la première alvéole, est de préférence inférieure à la moitié de la hauteur de cette dernière alvéole.

Les positions et les sections respectives des orifices de mise en communication de l'alvéole contenant la masse active et de l'autre alvéole, sont de préférence telles que le volume liquide dans lequel est concentrée la masse active qui se déversera à chaque utilisation est compris entre 5 et 40 ml.

En outre, la différence de hauteur entre les parois inférieures des deux alvéoles est avantageusement comprise entre 0,2 et 0,8 fois la hauteur de l'alvéole ne contenant pas le produit actif. La partie libre laissée par cette différence de hauteurs peut avantageusement être utilisée et conformée pour constituer une troisième alvéole destinée à distribuer un produit complémentaire du précédent (détergent, désinfectant, désodorisant, colorant, etc... ).

La bulle d'air se formant à l'intérieur de l'alvéole contenant la masse active lors du remplissage du réservoir de chasse d'eau permet de régler la hauteur du liquide à l'intérieur de celle-ci. Le volume de cette bulle d'air est compris en pratique entre 0,3 et 0,95 fois le volume de l'alvéole.

Afin de fonctionner dans de bonnes conditions, le boîtier est dimensionné de telle sorte que le volume de la première alvéole est supérieur à la moitié de la différence entre le volume de la deuxième alvéole et le volume de la bulle d'air qui se forme dans celle-ci lorsque la chasse-d'eau est pleine. Pour pouvoir obtenir des rapports de volume satisfaisants, il est possible de réaliser des alvéoles dont les profondeurs respectives sont différentes.

De toute façon, l'invention sera bien comprise à l'aide de la description qui suit en référence au dessin schématique annexé représentant, à titre d'exemple non limitatif, une forme d'exécution de ce dispositif:
Fig.1 est une vue en perspective d'une cuvette de WC et de sa chasse-d'eau;
Fig. 2 est une vue en perspective éclatée du boîtier;
Fig. 3 et 4 en sont deux vues, respectivement, en coupe longitudinale et en coupe transversale passant par l'alvéole contenant la masse active;
Fig. 5 à 7 sont trois vues en coupe longitudinale par un plan parallèle au fond de ce boîtier disposé à l'intérieur du réservoir d'une chasse-d'eau, respectivement la chasse-d'eau étant remplie, la chasse-d'eau étant en cours de vidange et la chasse-d'eau étant en fin de vidange.

Le dispositif selon l'invention comprend un boîtier (2) qui, contenant un produit, tel que désinfectant, détergent, désodorisant et/ou colorant, est destiné à être placé dans le réservoir de chasse-d'eau (3) associé à la cuvette d'un WC.

Le boîtier (2), représenté plus en détail à la figure 2, comprend un fond (5) qui, obtenu de préférence par thermoformage, délimite trois alvéoles. Ce fond, de forme parallélépipèdique, est destiné à être placé verticalement dans la chasse-d'eau, dans le sens de sa longueur. La première alvéole (6) s'étend sur toute la longueur du fond, et communique avec l'extérieur par deux ouvertures constituées par des évidements ménagés dans la paroi inférieure pour celui (7) et dans la paroi supérieure pour celui (8). Une deuxième alvéole (9) s'étend à partir de la paroi supérieure du boîtier sur une partie de la hauteur de celui-ci.

Cette alvéole est constituée d'une partie (9a) de profondeur importante et d'une partie (9b) moins profonde, séparées par une cloison (11) présentant des ouvertures (11 a) et (11b) à ses extrémités. La partie (9b) de l'alvéole (9) communique avec l'alvéole (6) par l'intermédiaire de deux ouvertures délimitées par deux évidements (10) débouchant dans la paroi séparant l'alvéole (6) de la partie (9b) de l'alvéole (9). La partie (9a) de l'alvéole (9) est destinée à contenir la masse active d'un produit devant être distribué en fin de vidange du réservoir, cette masse pouvant y être coulée à l'état fluide, le boîtier étant disposé à plat sous l'orifice de remplissage, sans qu'on ait à craindre l'obstruction des orifices (10) du fait de la profondeur supérieure de cette partie (9a).

En dessous de l'alvéole (9) est avantageusement prévue une alvéole (12) qui communiquant avec l'extérieur par des ouvertures constituées par des évidements (13) débouchant dans la paroi limitant l'alvéole avec l'extérieur, ou dans la partie du couvercle qui ferme celle-ci, contient un autre produit, tel qu'un colorant, un désodorisant ou un désinfectant destiné à se dissoudre dans la totalité de la masse d'eau contenue dans le réservoir.

D'un point de vue pratique, le fond (5) du boîtier (2) étant placé à l'horizontale, il est procédé au remplissage des alvéoles (9) et (12) par simple coulée des produits à l'état liquide ou à l'état pâteux dans celles-ci sans qu'il soit nécessaire de procéder à un pastillage. Après durcissement des produits dans les alvéoles (9) et (12), un couvercle (14) est fixé sur le fond (5) par tout procédé approprié.

La disposition du boîtier ainsi décrite ne fait pas obstacle à l'utilisation d'une masse active introduite sous forme solide plutôt que fluide, ce qui pourrait par exemple permettre d'utiliser un stock existant de produit solide préformé.

Comme montré notamment aux figures 5 à 7, la hauteur (h) égale à la différence entre les hauteurs, respectivement (ha) de l'alvéole (6) et (hb) de l'alvéole (9), doit satisfaire à la condition

Comme montré à la figure 5, lorsque la chasse-d'eau est en position remplie, une bulle d'air (15) est ménagée dans la partie supérieure de l'alvéole (9). Le volume de la bulle d'air est compris entre 0,3 et 0,95 fois le volume de l'alvéole (9).

Selon une autre caractéristique, le volume de la chambre (6) est supérieur à la moitié de la différence entre le volume de la seconde alvéole (9) et celui de la bulle (15).

Les figures 5 à 7 montrent ce dispositif lors de trois phases d'utilisation. Dans la forme d'exécution représentée, le produit actif logé dans l'alvéole (9) se présente sous forme d'une masse solidifiée (16) qui repose, si on le souhaite, sur des plots (17) ménagés à la partie inférieure de l'alvéole. De par l'érosion due à la dissolution d'une certaine quantité de produit, la masse (16) a déjà subi un certain glissement vers le bas.

L'alvéole (12) contient, pour sa part, une certaine masse solide (18) d'un produit désodorisant, colorant ou désinfectant l'eau, qui se dissout directement dans la masse d'eau du réservoir.

La figure 5 représente le boîtier lorsque le réservoir de chasse-d'eau est plein. Comme montré au dessin, l'alvéole (9) contient une certaine quantité d'eau dans laquelle va se dissoudre la masse active (16), surmontée d'un certain volume d'air (15). Lors de la vidange du réservoir de chasse-d'eau, le volume de solution concentrée contenu dans l'alvéole (9) demeurera dans celle-ci tant que le niveau d'eau n'atteindra pas son niveau dans l'alvéole (6), comme montré à la figure 6. Lors de la poursuite de la vidange du réservoir, l'eau va s'évacuer de l'alvéole (6), et entraîner avec elle le volume de solution concentrée que contient l'alvéole (9).

Il ressort de cet agencement que la solution concentrée en produit actif ne se diluera que dans les derniers litres d'eau du réservoir, c'est-à-dire ceux formant le volume résiduel demeurant dans le fond de la cuvette des WC.

Comme il ressort de ce qui précède, l'invention apporte une grande amélioration à la technique existante en fournissant un boîtier destiné à contenir des produits désinfectants, détergents, désodorisants, colorants, etc... pour nettoyage de cuvettes de WC, d'un fonctionnement très efficace et d'une conception très simple puisque les différents produits mis en jeu peuvent être coulés directement dans le boîtier sous forme fluide, sans nécessiter un pastillage préalable, comme tel est le cas habituellement, et dont la position du boîtier dans le réservoir n'a pas à être repérée avec précision. Ce dispositif est également très performant puisqu'il agit tout aussi efficacement après un arrêt prolongé de la chasse-d'eau, que lors d'une vidange de celle-ci suivant immédiatement son remplissage.

Comme il va de soi, l'invention ne se limite pas à la seule forme d'exécution de ce dispositif, décrite ci-dessus à titre d'exemple; elle en embrasse, au contraire, toutes les variantes de réalisation.

C'est ainsi notamment que ce boîtier pourrait ne pas posséder d'alvéole (12) contenant un second produit actif, que l'alvéole (12) pourrait contenir un ou des éléments formant lest et assurant un parfait positionnement du boîtier à la verticale, ou que les profondeurs respectives des différentes alvéoles pourraient être différentes les unes des autres, sans que l'on sorte pour autant du cadre de l'invention.

En outre, il serait possible de fabriquer un boîtier constitué de l'assemblage de deux dispositifs selon la présente invention, de capacités identiques ou différentes, l'avantage d'un tel système étant de pouvoir libérer, au même moment ou à des moments différents de la vidange du réservoir de la chasse-d'eau, plusieurs solutions concentrées de produits actifs, différents en quantités égales ou différentes.

## Revendications

1. Dispositif pour la distribution d'un produit dans un réservoir d'une chasse-d'eau de WC, du type comprenant un boîtier (2) de forme générale parallélépipèdique destiné à être placé verticalement dans le réservoir de la chasse-d'eau, et dont la longueur est disposée dans le sens de la hauteur de celui-ci, et constitué par un fond en creux et un couvercle, caractérisé en ce que le fond en creux (5) comprend au moins deux alvéoles dont la première (6) s'étend sur toute la longueur du boîtier et communique avec l'extérieur par des ouvertures (7), (8) débouchant à ou près de ses deux extrémités haute et basse, et dont la seconde (9), s'étendant sur une partie de la longueur du boîtier à partir de l'extrémité haute de celui-ci comprend une cloison interne (11) présentant un passage à au moins une de ses extrémités, délimitant une partie plus profonde (9a) destinée à contenir le produit actif qui peut être introduit par simple coulage à une température supérieure à son point de durcissement, et une partie moins profonde (9b) qui communique, à proximité de son extrémité inférieure, avec la première alvéole, les ouvertures de mise en communication des deux alvéoles entre elles étant constituées par des évidements (7, 8, 10) débouchant dans les parois délimitant les alvéoles considérées, et les ouvertures de mise en communication de la première alvéole avec l'extérieur étant constituées par des évidements débouchant dans les parois délimitant les alvéoles considérées ou par des orifices prévus dans le couvercle.

2. Dispositif selon la revendication 1, caractérisé en ce que l'alvéole contenant la masse active est équipée à son extrémité inférieure de plots ou d'une marche servant de support à celle-ci.

3. Dispositif selon l'une quelconque des revendications 1 et 2, caractérisé en ce que la distance entre le fond de l'alvéole (9) contenant la masse active (16), et l'orifice (10) le plus bas de mise en communication de celle-ci avec la première alvéole (6), est inférieure à la moitié de la hauteur de cette dernière alvéole.

4. Dispositif selon l'une quelconque des revendications 1 à 3, caractérisé en ce que les positions et les sections respectives des orifices (10) de mise en communication de l'alvéole contenant la masse active (16) et de l'autre alvéole (6), sont telles que le volume liquide dans lequel est concentrée la masse active est compris entre 5 et 40 ml.

5. Dispositif selon l'une quelconque des revendications 1 à 4, caractérisé en ce que la différence de hauteur entre les parois inférieures des deux alvéoles (6 et 9) est comprise entre 0,2 et 0,8 fois la hauteur de l'alvéole (6) ne contenant pas le produit actif.

6. Dispositif selon l'une quelconque des revendications 1 à 5, caractérisé en ce que le volume d'air demeurant dans l'alvéole (9), contenant la masse active (16) lorsque le réservoir est rempli d'eau, est compris entre 0,3 et 0,95 fois le volume de cette alvéole.

7. Dispositif selon l'une quelconque des revendications 1 à 6, caractérisé en ce que le boîtier est dimensionné de telle sorte que le volume de la première alvéole (6) est supérieur à la moitié de la différence entre le volume de la deuxième alvéole (9) et le volume de la bulle d'air qui se forme dans celle-ci, lorsque la chasse-d'eau est pleine.

8. Dispositif selon l'une quelconque des revendications 1 à 7, caractérisé en ce que le boîtier comporte une troisième alvéole (12) qui, communiquant par des orifices (13) avec l'intérieur du réservoir de la chasse-d'eau ou dans la partie du couvercle qui ferme celle-ci, contient un autre produit (18) tel qu'un désinfectant, un désodorisant, un parfum, etc... se dissolvant directement dans la totalité du volume du réservoir.

9. Dispositif selon l'une quelconque des revendications 1 à 7, caractérisé en ce que le boîtier comporte deux dispositifs juxtaposés qui permettent de délivrer deux solutions concentrées différentes en fin de vidange du réservoir de la chasse-d'eau.

## Patentansprüche

1. Einrichtung zur Verteilung eines Stoffes im Spülkasten einer Wasserspülung für ein WC, umfassend einen im allgemeinen quaderförmigen Behälter (2), welcher vertikal im Spülkasten der Wasserspülung angeordnet wird und dessen Längsausrichtung in Höhenrichtung desselben verläuft, wobei der Behälter durch ein hohles Unterteil und einen Deckel gebildet wird, dadurch gekennzeichnet, dass das hohle Unterteil (5) wenigstens zwei Zellen aufweist, deren erste Zelle (6) sich über die gesamte Länge des Behälters erstreckt und mit der Aussenumgebung über Öffnungen (7, 8) in Verbindung steht, die an oder in der Höhe ihres oberen und unteren Endes einmünden, deren zweite, sich über einen Teil der Länge des Behälters von dessen oberem Ende aus erstreckende Zelle (9) eine innere Zwischenwand (11) umfasst, die an wenigstens einem ihrer Enden eine Durchtrittsöffnung aufweist und die einen tieferen Teil (9a) zur Aufnahme des aktiven Stoffes, der einfach bei einer über seiner Erstarrungstemperatur liegenden Temperatur hineingegossen werden kann, sowie einen weniger tiefen Teil (9b), welcher in der Höhe seines unteren Endes mit der ersten Zelle (6) in Verbindung steht, voneinander trennt, wobei die Öffnungen zur Herstellung von Verbindungen zwischen zwei Zellen durch Ausnehmungen (10) gebildet sind, welche sich in den die betreffenden Zellen trennenden Wänden öffnen, und wobei die Öffnungen zur Herstellung einer Verbindung der ersten Zelle mit der Aussenumgebung durch Ausnehmungen (7, 8), welche sich in den diese betreffenden Zellen begrenzenden Wänden öffnen, oder durch im Deckel ausgebildete Öffnungen gebildet sind.

2. Einrichtung nach Anspruch 1, dadurch gekennzeichnet, dass die die aktive Masse aufnehmende Zelle an ihrem unteren Ende mit Stützklötzen oder einer Stufe zum Abstützen derselben versehen ist.

3. Einrichtung nach Anspruch 1 oder 2, dadurch gekennzeichnet, dass der Abstand zwischen der Unterwand der die aktive Masse (16) aufnehmenden Zelle (9) und der untersten Offnung zur Herstellung der Verbindung dieser Zelle mit der ersten Zelle (6) kleiner als die Hälfte der Höhe dieser letzteren Zelle ist.

4. Einrichtung nach einem der Ansprüche 1 bis 3, dadurch gekennzeichnet, dass die Positionen und die Querschnitte der Öffnungen (10) zur Herstellung der Verbindung zwischen der die aktive Masse (16) enthaltenden Zelle und der anderen Zelle (6) derartig sind, dass das Flüssigkeitsvolumen, in welchem die aktive Masse konzentriert ist, zwischen 5 und 40 ml beträgt.

5. Einrichtung nach einem der Ansprüche 1 bis 4, dadurch gekennzeichnet, dass die Höhendifferenz zwischen den Unterwänden der beiden Zellen (6 und 9) zwischen dem 0,2- und 0,8fachen der Höhe der Zelle (6) beträgt, die keinen aktiven Stoff aufnimmt.

6. Einrichtung nach einem der Ansprüche 1 bis 5, dadurch gekennzeichnet, dass das Luftvolumen, welches in der die aktive Mase (16) aufnehmenden Zelle (9) verbleibt, während der Spülkasten mit Wasser gefüllt ist, zwischen dem 0,3-und dem 0,95fachen des Volumens dieser Zelle beträgt.

7. Einrichtung nach einem der Ansprüche 1 bis 6, dadurch gekennzeichnet, dass der Behälter so bemessen ist, dass das Volumen der ersten Zelle (6) grösser als die Hälfte der Differenz zwischen dem Volumen der zweiten Zelle (9) und dem Volumen der Luftblase ist, die sich in dieser bildet, wenn die Wasserspülung gefüllt ist.

8. Einrichtung nach einem der Ansprüche 1 bis 7, dadurch gekennzeichnet, dass der Behälter eine dritte Zelle (12) aufweist, die über Öffnungen (13) in der diese Zelle nach aussen begrenzenden Wand oder über in dem diese Zelle verschliessenden Teil des Deckels angeordnete Öffnungen mit dem Inneren des Spülkastens der Wasserspülung in Verbindung steht, und die einen anderen Stoff (18), z.B. ein Desinfektionsmittel, ein Desodorans, ein Parfum usw. enthält, welcher sich direkt im gesamten Volumen des Spülkastens löst.

9. Einrichtung nach einem der Ansprüche 1 bis 7, dadurch gekennzeichnet, dass der Behälter zwei nebeneinanderliegende Einrichtungen umfasst, die es ermöglichen, zwei verschiedene konzentrierte Lösungen am Ende der Entleerung des Spülkastens der Wasserspülung abzugeben.

## Claims

1. A device to distribute a product into a reservoir of a WC water-flush, of the type comprising a casing (2) of generally parallelipipedal shape intended to be placed vertically in the water-flush reservoir, its length being arranged in the direction of height of the latter, consisting of a recessed base and a cover, characterised in that the recessed base (5) comprises at least two cavities, the first (6) of which extends along the whole length of the casing and communicates with the outside by openings (7), (8) issuing at or near to its two upper and lower extremities, and the second (9) of which, extending along a portion of the length of the casing commencing from the upper extremity of the latter, comprises an internal partition (11) presenting a passage at least one of its extremities, marking the boundaries of a deeper portion (9a) intended to contain the active product which can be introduced by simply pouring in at a temperature above its solidification point, and a shallower portion (9b) which communicates, near to its lower extremity, with the first cavity, the openings that place the two cavities in communication with one another being formed by grooves (10) passing through the walls separating the cavities in question and the openings that place the first cavity in communication with the outside being formed by grooves (7, 8) passing through the walls of the cavities in question or by holes provided in the cover.

2. A device according to Claim 1, characterised in that the cavity containing the active material is provided at its lower end with the abutments or a step acting as support for the latter.

3. A device according to either of Claims 1 and 2, characterised in that the distance between the bottom of cavity (9) containing the active material (16) and the lowest orifice (10) placing this cavity in communication with the first cavity (6) is less than half the height of this latter cavity.

4. A device according to any of Claims 1 to 3, characterised in that the positions and respective cross-sections of the orifices (10) that place the cavity containing the active material (16) into communication with the other cavity (6) are such that the volume of liquid in which the active material is concentrated is within the limits of 5 and 40m).

5. A device according to any of Claims 1 to 4, characterised in that the difference in height between the lower walls of the two cavities (6 and 9) is within the limits of 0.2 and 0.8 times the height of the cavity (6) that does not contain the active product.

6. A device according to any of Claims 1 to 5, characterised in that the volume of air remaining in cavity (9) containing the active material (16) is, when the reservoir is filled with water, within the limits of 0.3 and 0.95 times the volume of that cavity.

7. A device according to any of Claims 1 to 6, characterised in that the dimensions of the casing are such that the volume of the first cavity (6) is greater than half the difference between the volume of the second cavity (9) and the volume of the bubble of air formed therein, when the water-flush is full.

8. A device according to any of Claims 1 to 7, characterised in that the casing comprises a third cavity (12) which, communicating with the interior of the water-flush reservoir by orifices (13) or by orifices in the portion of the cover which closes this cavity, contains another product (18) such as a disinfectant, deodoriser, perfume, etc., which dissolves directly into the whole volume of the reservoir.

9. A device according to any of Claims 1 to 7, characterised in that the casing contains two devices placed side by side which enable two different concentrated solutions to be supplied towards the end of the emptying of the water-flush reservoir.
